# EUROPÄISCHE PATENTSCHRIFT

(11) **EP 0 943 882 B1**
(45) Veröffentlichungstag und Bekanntmachung des Hinweises auf die Patenterteilung: **24.09.2003**
(21) Anmeldenummer: 99103889.4
(22) Anmeldetag: 01.03.1999
(51) Int. Cl.: F28B 1/06, F28D 5/00

(54) **Trockenkühlturm für die hybride Verflüssigung von Kältemitteln**
Dry cooling tower for the hybrid condensation of a refrigerant
Tour de refroidissement sèche pour la condensation hybride d'un réfrigérant

(30) Priorität: 20.03.1998 DE 29805111 U
(43) Veröffentlichungstag der Anmeldung: 22.09.1999
(73) Patentinhaber: Jäggi/Güntner (Schweiz) AG, 4632 Trimbach (CH)
(72) Erfinder: Capi, Darko, 3018 Bern (CH)
(74) Vertreter: Kern, Wolfgang, Dipl.-Ing.

(56) Entgegenhaltungen:
- DE-A- 3 237 860
- FR-A- 2 135 442
- US-A- 2 166 397
- US-A- 3 800 861

## Beschreibung

Die Erfindung betrifft einen Trockenkühlturm für die hybride Verflüssigung eines Kältemittels nach dem Oberbegriff des Anspruchs 1. Ein solcher Trockenkühlturm ist aus der US-A-2166397 bekannt.

Es sind ferner hybride Trockenluftkühler bekannt (EP 428 647 B1), bei denen das zu kühlende Medium, beispielsweise Wasser oder Wasser-Glykol-Gemisch, des primären Kühlkreislaufes einen Lamellenwärmeaustauscher durchströmt und über die Kühllamellen an den Luftstrom die abzuführende Wärme abgibt. Ventilatoren saugen den Luftstrom durch den Wärmeaustauscher hindurch und haben immer dieselbe Drehzahl. Das Benetzungswasser wird aus einer im Kühler integrierten Sammelschale in offene Kanäle über zwei V-förmig angeordnete Wärmeaustauscherelemente gepumpt, wo es unbeeinflusst vom Luftstrom auf die luftseitige Wärmeübertragungsfläche aufgegeben wird. Unmittelbar unter den Wärmeaustauscherelementen tropft das überschüssige Wasser in die Sammelschale zurück.

Derartige Trockenkühltürme werden normalerweise auf eine maximale zulässige Luftbelastung ausgelegt, die dadurch gegeben ist, dass bei der Benetzung des Wärmeaustauschers kein Tropfenflug entsteht. Der für 100 %ige Kühllast berechnete Umschaltpunkt von Trockenbetrieb auf Nassbetrieb, also Benetzung, verschiebt sich bei der üblichen Teillast im mittleren Temperaturbereich zu höheren Lufttemperaturen, wodurch der hybride Trockenkühlturm über mehr als die Hälfte seiner jährlichen Betriebszeit trocken, also ohne Benetzung, betrieben werden kann und somit kein Wasser benötigt.

Der Begriff "hybrid" steht also hier für die Zwitterbetriebsweise des Trockenturms, nämlich einmal ohne Benetzung des Wärmeaustauschers mit Wasser und zum anderen mit Benetzung.

Die Aufgabe der Erfindung besteht nun darin, den Trockenkühlturm der sich insbesondere für die hybride Verflüssigung von Kältemitteln eignet, so weiterzubilden, dass sich sowohl sein Herstellungsaufwand als auch seine Betriebskosten verringern.

Diese Aufgabe wird erfindungsgemäß dadurch gelöst, dass der Enthitzer sowie der Verflüssiger mit ihren Längsachsen zur Längsachse des Trockenkühlturms geneigt und so zueinander versetzt sind. daß die untere Stirnseite des Enthitzers mir einen Teil der oberen Stirnseite des Verflüssigers bedeckt und dass im Bereich des freibleibenden Teils der oberen Stirnseite eine Vorrichtung zur Aufgabe des Wassers vorgesehen ist, mit dem der Verflüssiger benetzt wird.

Auf diese Weise ist eine Direktverflüssigung von Kältemitteln nach dem gleichen Prinzip wie die hybride Trockenkühlung möglich, nur mit dem Unterschied, dass die Erhitzung des Heißgases in einem kleinen Kühlerteil mittels trockener Umgebungsluft erfolgt. Je tiefer dabei die Kühlmedium- oder Verflüssigungstemperatur im Auslegungspunkt des Trockenkühlturms angesetzt wird, desto größer wird die erforderliche Wärmeübertragungsfläche. Mit größeren Wärmeübertragungsflächen läßt sich die Wärme im tieferen Lufttemperaturbereich ohne Benetzung des Wärmeaustauschers an die Umgebungsluft abführen. Obgleich durch die zusätzlichen Einrichtungen, die für die hybride Verflüssigung im Trockenkühlturm vorgesehen werden müssen, ein höherer Kostenaufwand getrieben wird, werden diese Zusatzkosten durch niedrigere Betriebskosten kompensiert. Einerseits werden tiefe Kühlmedium-/Verflüssigungstemperaturen angestrebt, um die Verdichterleistung der Kältemaschine klein zu halten, andererseits wird auch eine erhebliche Menge an Kühlwasser eingespart, eine Tatsache, die bei steigenden Wasserpreisen bei Wirtschaftlichkeitsbetrachtungen ins Gewicht fallen.

Vorteilhafte Ausgestaltungen der Erfindung sind in den Unteransprüchen gekennzeichnet.

So können zur Einsparung von Energie drehzahlveränderliche Ventilatoren verwendet werden, eine Tatsache, die für die Fälle von wesentlicher Bedeutung ist, in denen der Kühlturm/Verflüssiger unterhalb des Auslegungspunktes und im Teillastbereich arbeitet, weil dann der Stromverbrauch und damit die Leistungsaufnahme der Ventilatoren erheblich geringer ist. Mit einer Drehzahlregelung wird aber auch Wasser eingespart, da sich mit abnehmender Luftbelastung der Anteil der konvektiven Wärmeabgabe erhöht. Sobald sich nämlich die Luftbelastung des Kühlturms verringert, hat das Benetzungswasser die Tendenz, vermehrt an dem kälteren Wärmeaustauscherteil herunterzurieseln. Die in dem wärmeren Wärmeaustauscherteil befindliche Lamellenfläche bleibt trocken und überträgt sensible Wärme an die vorgekühlte Luft. Durch die verkleinerte Verdunstungsoberfläche wird weniger latente Wärme abgeführt und der Wasserverbrauch geht erheblich zurück.

Wenn der Erhitzer und der Verflüssiger oberhalb des Verflüssigers so zueinander versetzt werden, dass die untere Stirnseite des Erhitzers nur einen Teil der oberen Stirnseite des Verflüssigers bedeckt, lässt sich im Bereich des freibleibenden Teils der oberen Stirnseite eine Vorrichtung zur Aufgabe des Wassers vorsehen, mit dem der Verflüssiger benetzt wird.

Die Erfindung wird nachfolgend anhand des in der Zeichnung dargestellten Ausführungsbeispiels näher erläutert. In der Zeichnung zeigen:
- Fig. 1: eine schematische Seitenansicht der einen Hälfte des Trockenkühlturms und
- Fig. 2: eine im Vergleich zu Fig. 1 vergrößerte schematische Seitenansicht des Wärmeaustauschers des Trockenkühlturms, bestehend aus einem hybriden Verflüssiger und einem separaten, trockenen Erhitzer für das Heißgas oberhalb des Verflüssigers.

Von dem in Fig. 1 dargestellten Trockenkühlturm 1, der herkömmlicher Bauart entspricht, ist nur die eine Hälfte gezeigt, die sich auf der rechten Seite seiner Längsachse 6 befindet, die die Symmetrieachse bildet, so daß die linke Hälfte im wesentlichen gleichermaßen ausgebildet ist.

Der Kühlturmkopf 13 ist mit einem Ventilator 11 ausgestattet, der von einem Motor 14 angetrieben wird, dessen Drehzahl regulierbar ist und der in Richtung der Pfeile A Kühlluft in den Turm einsaugt, die diesen in Richtung des Pfeils B am Turmkopf wieder verläßt. Im Trockenkühlturm befindet sich ein Wärmeaustauscher 2, der zur Längsachse 6 geneigt ist, so daß er mit seinem Gegenüber jenseits dieser Achse eine V-Anordnung bildet, welche sich zum Kühlturmkopf 13 hin erweitert. Der Wärmeaustauscher 2 besteht aus einem Enthitzer 3 und einem Verflüssiger 4, der unterhalb des Enthitzers angeordnet ist und damit vom Kühlturmkopf weiter entfernt liegt als der Enthitzer. Der Enthitzer dient zur Enthitzung bzw. Vorkühlung des Heißgases des Kältemittels, das am Heißgaseintritt 15 zugeführt wird.

Der Enthitzer 3 ist zweckmäßigerweise ebenso wie der sich an ihn anschließende Verflüssiger 4 ein Lamellenwärmeaustauscher. Der Verflüssiger ist mit Wasser benetzbar, das mit Hilfe einer Vorrichtung 9 an seiner oberen Stirnseite 8 aufgegeben wird und zusammen mit der Kühlluft zur Verflüssigung und Unterkühlung des gasförmigen Kältemittels, beispielsweise NH₃, dient.

Wie aus Fig. 2 ersichtlich, sind der Enthitzer 3 und der Verflüssiger 4 so zueinander versetzt angeordnet, daß die untere Stirnseite 7 des Enthitzers 3 nur einen Teil der oberen Stirnseite 8 des Verflüssigers 4 bedeckt, so daß im Bereich des freibleibenden Teils der oberen Stirnseite 8 über eine Vorrichtung 9 Wasser dem Verflüssiger aufgegeben werden kann, um seine Wärmeaustauschoberfläche zu benetzen. Die das Kältemittel führende Rohrschlange 12 des Enthitzers 3 geht direkt in die das Kältemittel des Verflüssigers 4 führende Rohrschlange 10 über.

Das mit Hilfe der Aufgabevorrichtung 9 auf die Lamellen des Verflüssigers aufgebracht Benetzungswasser wird aus einer Wanne 21 am Boden des Trockenkühlturms mit Hilfe einer Pumpe 19 über eine Steigleitung 16 zugeführt und nach dem Ablaufen aus dem Verflüssiger in der genannten Wanne wieder aufgefangen. Ein Frischwasseranschluß 17 dient dazu, das verdunstete Wasser zu ergänzen, während der Wasserstand in der Wanne 21 mit Hilfe einer Niveausonde 18 auf einer gewünschten Höhe gehalten wird. Diese Sonde beeinflußt die Frischwasserzuführ 17. Die Niveausonde dient außerdem dazu, die Pumpe 19 vor Trockenlauf zu schützen.

Da bei Benetzung des Verflüssigers durch Verdunstung von reinem Wasser der Salzgehalt und die Konzentration der Härtebildner im umlaufenden Benetzungswasser steigen, wird die Wasserqualität über eine nicht dargestellte Meßvorrichtung dadurch konstant gehalten, daß von Zeit zu Zeit mit Hilfe der Abschlämmungseinrichtung 20 "aufkonzentriertes" Benetzungswasser abgelassen wird, um mit Hilfe von bei 17 zufließendem Frischwasser die verlangte Qualität des Benetzungswassers wieder herzustellen.

Die hybride Verflüssigung des Kältemittels, die mit Hilfe des oben beschriebenen Wärmeaustauschers 2 erreicht wird, hat den Vorteil, daß das heiße Kältemittelgas, das beispielsweise mit einer Temperatur von 130 °C bei 15 in den Enthitzer 3 eintritt, zunächst nur mit Kühlluft so weit abgekühlt wird, beispielsweise auf 40 °C, daß dann eine Verflüssigung im Verflüssiger 4 mit Hilfe von Kühlluft und Benetzungswasser erfolgen kann, ohne daß letzteres zu stark verdunstet. Das verflüssigte Kühlmittel tritt dann bei 23 aus dem Lamellenwärmeaustauscher 4 beispielsweise mit einer Temperatur von 38 °C aus.

Für die Betriebsphase des Trockenkühlturms bei der hybriden Verflüssigung des Kältemittels ist ein wichtiger Faktor, daß die Drehzahl des Ventilators so gesteuert wird, daß bei maximaler Drehzahl die Lamellen des Verflüssigers über die ganze Tiefe des Wärmeaustauschers, gemessen in Luftströmungsrichtung, benetzt werden und bei reduzierter Ventilatordrehzahl nur der kältere Teil beim Rücklauf Dadurch wird zum einen kein Tropfenaustrag aus dem Wärmetauscher bewirkt und zum anderen eine Reduzierung des Wasserverbrauches mit steigendem Anteil konvektiver Wärmeübertragung.

Die sonstigen konstruktiven Merkmale des Trockenkühlturms sind vom Fachmann in Anpassung an die jeweiligen Umstände mit dem Ziel eines möglichst günstigen Wirkungsgrades bei niedrigen Kosten wählbar, wobei auch weitere Ausstattungsmerkmale, beispielsweise ein Einstieg 22 in den Innenraum des Trockenkühlturms, Berücksichtigung finden können.

Gemäß weiterer vorteilhafter Ausgestaltungen der Erfindung, die jedoch in der Zeichnung nicht dargestellt sind, ist die Kühlkapazität der als Kühlluft angesaugten Umgebungsluft thermisch durch Lufttermperatursteuerung und/oder mechanisch mittels dem Wärmetauscher vor- oder nachgeschalteter Schikanen in Abhängigkeit von der Temperatur des Heißgases des Kältemittels einstellbar. Darüber hinaus können der Erhitzer und auch der Verflüssiger zur Verbesserung der Benetzung des Verflüssigers mit Wasser innerhalb des Kühlturms baulich voneinander getrennte Einheiten bilden. Der Verflüssiger als auch der Erhitzer können aus mehreren selbständigen, miteinander verbundenen Einheiten bestehen, die zueinander parallel oder in Reihe geschaltet sind.

## Patentansprüche

1. Trockenkühlturm für die hybride Verflüssigung eines Kältemittels, mit einem Wärmeaustauscher (2), der zur Enthitzung bzw. Vorkühlung des Heißgases des Kältemittels durch trockene Umgebungsluft in einen Enthitzer (3) und einen dem Enthitzer nachgeschalteten Verflüssiger (4) aufgeteilt ist, wobei der Verflüssiger (4) mit Wasser benetzbar ist und sowohl der Enthitzer (3) als auch der Verflüssiger (4) von Kühlluft durchströmt werden, die von wenigstens einen ventilator aus der Umgebung ausgesangt wird, **dadurch gekennzeichnet, dass** der Enthitzer (3) sowie der Verflüssiger (4) mit ihren Längsachsen (5) zur Längsachse (6) des Trockenkühlturms geneigt und so zueinander versetzt sind, daß die untere Stirnseite (7) des Enthitzers (3) nur einen Teil der oberen Stirnseite (8) des Verflüssigers (4) bedeckt und dass im Bereich des freibleibenden Teils der oberen Stirnseite (8) eine Vorrichtung zur Aufgabe des Wassers vorgesehen ist, mit dem der Verflüssiger benetzt wird.

2. Trockenkühlturm nach Anspruch 1, **dadurch gekennzeichnet, dass** der Enthitzer (3) und der verflüssiger (4) Lamellenwärmeaustauscher sind.

3. Trockenkühlturm nach Anspruch 1 oder 2, **dadurch gekennzeichnet, dass** die das Kältemittel führende Rohrschlange (12) des Enthitzers (3) direkt in die das Kältemittel des Verflüssigers (4) führende Rohrschlange (10) übergeht.

4. Trockenkühlturm nach einem der Ansprüche 1-3, **dadurch gekennzeichnet, dass** in bezug auf die Längsachse (6) des Trockenkühlturms (1 zwei Wärmeaustauscher (2) einander gegenüberliegend angeordnet sind, so dass sie mit ihren Längsachsen (5) ein V bilden.

5. Trockenkühlturm nach einem der Ansprüche 1 - 4, **dadurch gekennzeichnet, dass** der Kühlluftstrom mit Hilfe wenigstens eines Ventilators (11), dessen Drehzahl regulierbar ist, durch den Turm hindurchsaugbar ist.

6. Trockenkühlturm nach Anspruch 5, **dadurch gekennzeichnet, dass** die Leistung des oder der Ventilatoren (11) so bemessen ist, dass selbst bei höchster Drehzahl und damit maximaler Luftbelastung an der benetzten Oberfläche des Verflüssigers (4) kein Tropfenaustrag erfolgt.

7. Trockenkühlturm nach Anspruch 6, **dadurch gekennzeichnet, dass** bei maximaler Ventilatordrehzahl der Wärmeaustauscher über die ganze Tiefe und bei reduzierter Ventilatordrehzahl nur der kältere Teil beim Rücklauf benetzbar ist.

8. Trockenkühlturm nach einem der Ansprüche 1-7, **dadurch gekennzeichnet, dass** die Kühlkapazität der als Kühlluft angesaugten Umgebungsluft thermisch durch Lufttemperatursteuerung und/oder mechanisch mittels dem Wärmeaustauscher (2) vor- oder nachgeschalteter Schikanen in Abhängigkeit von der Temperatur des Heißgases des Kältemittels einstellbar ist.

9. Trockenkühlturm nach einem der Ansprüche 1-8, **dadurch gekennzeichnet, dass** der Enthitzer (3) und der Verflüssiger (1) zur Verbesserung der Benetzung des Verflüssigers (4) mit Wasser innerhalb des Kühlturms baulich voneinander getrennte Einheiten bilden.

10. Trockenkühlturm nach einem der Ansprüche 1 bis 9, **dadurch gekennzeichnet, dass** sowohl der Verflüssiger (4) als auch der Enthitzer (3) aus mehreren selbständigen, miteinander verbundenen Einheiten bestehen, die zueinander parallel oder in Reihe geschaltet sind.

## Claims

1. Dry cooling tower for the hybrid condensation of a refrigerant, comprising a heat exchanger (2) divided into deheater (3) and a condenser (4) located behind the deheater to cause the heating or respectively, re-cooling of the hot gas of the refrigerant by dry environmental air, which condenser (4) can be sprinkled with water, and the deheater (3) as well as the condenser (4) are passed through by cooling air sucked by a fan from the environment, **characterised in that** the deheater (3) as well as the condenser (4) having longitudinal axes (5) which are inclined with respect to the longitudinal axis (6) ofthe dry cooling tower and oppositioned off said with respect to one another so that the lower end phase (7) of the deheater (3) covers only one part of the upper end face (8) of the condenser (4) and that in the area of the uncovered part of the upper end phase (8) and apparatus is provided for delivering water sprinkling the condenser.

2. Dry cooling tower according to claim 1, **characterised in that** the deheater (3) and the condenser (4) are lamination heat exchangers.

3. Dry cooling tower according to claims 1 or 2, **characterised in that** a tube (12) of the deheater (3) conducting the refrigerant is directly coupled with the tube (10) of the condenser conducting the refrigerant of the condenser.

4. Dry cooling tower according to one of the claims 1 through 3, **characterised in that** two heat exchangers (2) are positioned oppositely adjacent to one another and with respect to the longitudinal axis (6) of the dry cooling tower (1) so that their longitudinal axis (5) form a "V".

5. Dry cooling tower according to one of the claims 1 through 4, **characterised in that** the cooling air streams are sucked through the tower by means of at least one fan (11) provided with a controllable speed of rotation.

6. Dry cooling tower according to one of the claim 5, **characterised in that** the power bof the fan or fans (11) is determined such that at least at maximum speed rotation and thus maximum air loading no lost oftrobs accurs at the sprinkled surface of the condenser.

7. Dry cooling tower according to one of the claim 6, **characterised in that** at maximum speed of rotation of the fan the heat exchanger is sprinkled over the whole depth and at reduced speed of rotation of the fan only the colder part during back stream.

8. Dry cooling tower according to one of the claims 1 through 7, **characterised in that** the cooling capacity of the environmental air sucked in as cooling air is controlled in termal aspects in dependency from the temperature of the heat gases of the refrigerant and from mechanical aspects by means of trimmings before or behind the heat exchanger (2).

9. Dry cooling tower according to one of the claims 1 through 8, **characterised in that** the deheater (3) and the condenser (4) form constructionally separate units within the cooling tower in order to improve sprinkling of the condenser (4) with water.

10. Dry cooling tower according to one of the claims 1 through 9, **characterised in that** the condenser (4) as well as the deheater (3) comprise several independent units connected to one another in a parallel or successive arrangement.

## Revendications

1. Tour de refroidissement sèche pour la liquéfaction hybride d'un réfrigérant, avec un échangeur de chaleur (2) qui, pour désurchauffer ou pré-refroidir le gaz chaud du réfrigérant par de l'air ambiant sec, est divisé en un désurchauffeur (3) et un liquéfacteur (4) placé après le désurchauffeur, le liquéfacteur (4) pouvant être mouillé avec de l'eau, et tant le désurchauffeur (3) que le liquéfacteur (4) étant traversés par de l'air de refroidissement qui est aspiré depuis l'environnement par au moins un ventilateur, **caractérisée en ce que** le désurchauffeur (3) et le liquéfacteur (4) ont leurs axes longitudinaux (5) inclinés par rapport à l'axe longitudinal (6) de la tour de refroidissement sèche et sont décalés l'un par rapport à l'autre de telle manière que la face frontale inférieure (7) du désurchauffeur (3) ne couvre qu'une partie de la face frontale supérieure (8) du liquéfacteur (4) et **en ce qu'**au niveau de la partie restant libre de la face frontale supérieure (8), il est prévu un dispositif d'introduction de l'eau avec laquelle est mouillé le liquéfacteur.

2. Tour de refroidissement sèche selon la revendication 1, **caractérisée en ce que** le désurchauffeur (3) et le liquéfacteur (4) sont des échangeurs de chaleur à lamelles.

3. Tour de refroidissement sèche selon la revendication 1 ou 2, **caractérisée en ce que** le serpentin (12) du désurchauffeur (3) transportant le réfrigérant se raccorde directement au serpentin (10) transportant le réfrigérant du liquéfacteur (4).

4. Tour de refroidissement sèche selon l'une des revendications 1 à 3, **caractérisée en ce que** deux échangeur de chaleur (2) sont placés mutuellement en vis-à-vis par rapport à l'axe longitudinal (6) de la tour de refroidissement sèche (1), de sorte qu'ils forment un V avec leurs axes longitudinaux (5).

5. Tour de refroidissement sèche selon l'une des revendications 1 à 4, **caractérisée en ce que** le courant d'air de refroidissement peut être aspiré à travers la tour à l'aide d'au moins un ventilateur (11) dont la vitesse de rotation peut être régulée.

6. Tour de refroidissement sèche selon la revendication 5, **caractérisée en ce que** la puissance du ou des ventilateurs (11) est choisie en sorte que, même à la vitesse de rotation maximale, donc à la charge d'air maximale sur la surface mouillée du liquéfacteur (4), il ne se produit pas de formation de gouttes.

7. Tour de refroidissement sèche selon la revendication 6, **caractérisée en ce que** l'échangeur de chaleur peut être mouillé sur toute la profondeur à la vitesse de rotation maximale du ventilateur, et seule la partie la plus froide peut être mouillée lors du retour à une vitesse de rotation réduite du ventilateur.

8. Tour de refroidissement sèche selon l'une des revendications 1 à 7, **caractérisée en ce que** la capacité de refroidissement de l'air ambiant aspiré , comme air de refroidissement est réglable thermiquement par régulation de la température de l'air et/ou mécaniquement au moyen de chicanes placées avant ou après l'échangeur de chaleur (2), en fonction de la température du gaz chaud du réfrigérant.

9. Tour de refroidissement sèche selon l'une des revendications 1 à 8, **caractérisée en ce que** le désurchauffeur (3) et le liquéfacteur (4) forment des unités constructivement séparées afin d'améliorer le mouillage du liquéfacteur (4) avec de l'eau à l'intérieur de la tour de refroidissement.

10. Tour de refroidissement sèche selon l'une des revendications 1 à 9, **caractérisée en ce que** tant le liquéfacteur (4) que le désurchauffeur (3) sont composés de plusieurs unités autonomes reliées entre elles, qui sont montées en parallèle ou en série.
